# EUROPÄISCHE PATENTSCHRIFT

(11) **EP 2 560 913 B1**
(45) Veröffentlichungstag und Bekanntmachung des Hinweises auf die Patenterteilung: **31.12.2014**
(21) Anmeldenummer: 11715921.0
(22) Anmeldetag: 20.04.2011
(51) Int. Cl.: B66B 31/02

(54) **HANDLAUFDESINFEKTIONSVORRICHTUNG UND VERFAHREN ZUM DESINFIZIEREN EINES HANDLAUFES**
HANDRAIL DISINFECTION DEVICE AND METHOD FOR DISINFECTING A HANDRAIL
DISPOSITIF DE DÉSINFECTION DE MAINS COURANTES ET PROCÉDÉ POUR DÉSINFECTER UNE MAIN COURANTE

(30) Priorität: 23.04.2010 DE 102010018227
(43) Veröffentlichungstag der Anmeldung: 27.02.2013
(73) Patentinhaber: Nickel, Tanja, 50931 Köln (DE); Obladen, Katharina, 50931 Köln (DE)
(72) Erfinder: GLASDER, Magnus, 50933 Köln (DE); HERMES, Felix, 50354 Hürth (DE); SCHMITZ, Sabrina, 50859 Köln (DE)
(74) Vertreter: Heine, Christian Klaus
(86) Internationale Anmeldenummer: PCT/EP2011/056383
(87) Internationale Veröffentlichungsnummer: WO 2011/131744

(56) Entgegenhaltungen:
- WO-A1-03/093159
- WO-A2-2010/021506
- JP-A- 2006 193 319
- W. J. KOWALSKI ET AL: QUANTITATIVE MICROBIOLOGY, Bd. 2, Nr. 3, 1. Januar 2000 (2000-01-01), Seiten 249-270, XP55002580, ISSN: 1388-3593, DOI: 10.1023/A:1013951313398

## Beschreibung

Die vorliegende Erfindung betrifft eine Handlaufdesinfektionsvorrichtung, umfassend ein Gehäuse und mindestens drei Strahlungsquellen, sowie ein Verfahren zum Desinfizieren eines Handlaufes unter Verwendung einer entsprechenden Vorrichtung.

Rolltreppen oder Personenbeförderungsbänder weisen in der Regel Handläufe auf, die in einem Obertrum so geführt sind, dass sich Benutzer während der Fahrt an den Handläufen festhalten können. Der Handlauf wird als Untertrum entgegen der Transportrichtung der Rolltreppe zurückgeführt. Durch die Berührung der Hände der Benutzer mit der Oberfläche der Handläufe gelangen Bakterien, Keime und Viren an den Handlauf. Die so abgelagerten Krankheitserreger können sich auf dem Handlauf vermehren und auf nachfolgende Benutzer übertragen werden. Der Handlauf beispielsweise einer Rolltreppe stellt somit einen unhygienischen Ort im öffentlichen Raum dar, an dem ansteckende Krankheiten übertragen werden können.

Es besteht somit der Bedarf, die Krankheitserreger von den Handläufen zu entfernen oder zumindest unschädlich zu machen. WO 2 010 021 506 zeigt eine Desinfektionsvorrichtung gemäß dem Stand der Technik.

Aufgabe der vorliegenden Erfindung ist es daher, eine Vorrichtung und ein entsprechendes Verfahren anzugeben, die es ermöglichen, Krankheitserreger auf Handläufen während des Betriebs von Rolltreppen unschädlich zu machen.

Diese Aufgabe wird gelöst mit einer Vorrichtung und einem Verfahren mit den Merkmalen der unabhängigen Patentansprüche. Weitere vorteilhafte Ausgestaltungen sind in den abhängigen Patentansprüchen angegeben. Die in den Patentansprüchen einzeln aufgeführten Merkmale sind in beliebiger, technologisch sinnvoller Weise miteinander kombinierbar und können durch erläuternde Sachverhalte aus der Beschreibung ergänzt werden, wobei weitere Ausführungsvarianten der Erfindung aufgezeigt werden.

Gelöst wird diese Aufgabe durch eine Handlaufdesinfektionsvorrichtung umfassend zumindest ein Gehäuse und mindestens drei Strahlungsquellen, die elektromagnetische Strahlung mit einer Wellenlänge von 220 nm [Nanometer] bis 280 nm, insbesondere von 240 nm bis 250 nm, emittieren.

Für den bestimmungsgemäßen Einsatz wird die erfindungsgemäße Handlaufdesinfektionsvorrichtung an einem Handlauf einer Rolltreppe angeordnet, insbesondere in einem Bereich des Untertrums, der für einen Benutzer nicht einsehbar ist. Im Folgenden soll unter Rolltreppe alle möglichen Personenbeförderungsvorrichtungen mit Handlauf verstanden werden. Die Handlaufdesinfektionsvorrichtung wird so an der Rolltreppe angeordnet, dass der Handlauf die Handlaufdesinfektionsvorrichtung durchläuft.

In dem Gehäuse der Handlaufdesinfektionsvorrichtung können Anschlussmöglichkeiten für die Strahlungsquellen angeordnet sein, sowie die für den Betrieb erforderliche Schaltung zur Steuerung der Handlaufdesinfektionsvorrichtung. Die erforderliche Schaltung kann aber auch in der Steuerung einer zugeordneten Rolltreppe angeordnet oder in dieser verwirklicht sein.

Die von den Strahlungsquellen emittierte elektromagnetische Strahlung mit einer Wellenlänge von 220 nm bis 280 nm ist auch als ultraviolette Strahlung (UV) und insbesondere als UVC-Strahlung bekannt. Durch die Bestrahlung mit ultraviolettem Licht werden die Krankheitserreger auf dem Handlauf während des Betriebes abgetötet, wobei die Intensität der emittierten Strahlung so gewählt wird, dass der größte Teil der Krankheitserreger bei einmaligem Durchlauf durch die erfindungsgemäße Handlaufdesinfektionsvorrichtung absterben und somit unschädlich gemacht werden.

Durch die erfindungsgemäße Handlaufdesinfektionsvorrichtung wird die Wahrscheinlichkeit einer Übertragung von Krankheiten über den Handlauf von Rolltreppen verringert.

Vorzugsweise weist das Gehäuse eine Eintrittsseite und eine der Eintrittsseite gegenüberliegende Austrittsseite für einen Handlauf auf und die mindestens drei Strahlungsquellen sind in dem Gehäuse zwischen der Eintrittsseite und der Austrittsseite so angeordnet, dass sie den Handlauf aus zumindest zwei im Wesentlichen zueinander orthogonalen Richtungen bestrahlen können. Dies bedeutet insbesondere, dass ein Handlauf von zumindest zwei Seiten mit der ultravioletten Strahlung bestrahlt wird und dass die zwei Richtungen bei einem bestimmungsgemäßen Betrieb auf den Handlauf gerichtet sind.

Ein Handlauf weist in der Regel eine weitgehend flache Ablagefläche, auf der die Hände bei der Benutzung abgelegt werden, so wie zwei teilweise gekrümmte Seitenfläche auf, die von der Hand eines Benutzers umgriffen werden können. Zumindest die Strahlung einer Strahlungsquelle ist auf die Ablagefläche gerichtet, während die Strahlung einer zweiten Strahlungsquelle auf eine Seitenfläche des Handlaufes gerichtet ist. Bevorzugt sind die Strahlungsquellen so ausgerichtet, dass die Strahlung der Strahlungsquellen auf die Ablagefläche und beide Seitenflächen fällt. Durch eine solche Anordnung wird erreicht, dass nicht nur die Ablagefläche für die Hände des Handlaufes desinfiziert wird, sondern dass die komplette Oberfläche des Handlaufes mit Hilfe der ultravioletten Strahlung desinfiziert wird. Eine gründliche Desinfektion des Handlaufes ist somit auf einfache Art möglich.

Die mindestens drei Strahlungsquellen sind in dem Gehäuse so zwischen der Eintrittsseite und der Austrittsseite angeordnet, dass sie den Handlauf aus drei Richtungen, von denen eine erste Richtung einer zweiten Richtung im Wesentlichen entgegengerichtet ist und eine dritte Richtung im Wesentlichen orthogonal zu der ersten und der zweiten Richtung gerichtet ist, bestrahlen können. Dies bedeutet insbesondere, dass sowohl die Ablagefläche des Handlaufes als auch beide Seitenflächen des Handlaufes mit der ultravioletten Strahlung bestrahlt werden, da alle drei Richtungen bei einem bestimmungsgemäßen Betrieb auf den Handlauf gerichtet sind. Somit werden alle Oberflächen, an die ein Benutzer mit seinen Händen gelangen kann, von der ultravioletten Strahlung desinfiziert.

Ferner ist es vorteilhaft, dass das Gehäuse und/oder die Strahlungsquelle eine Krümmung mit einem Radius von 0,3 m [Meter] bis 0,7 m aufweist bzw. weisen. Durch eine solche Ausführungsform wird erreicht, dass die Handlaufdesinfektionsvorrichtung in einem Bereich des Handlaufes angeordnet sein kann, der ebenfalls eine Krümmung aufweist. Dies ist insbesondere dort der Fall, wo ein Obertrum des Handlaufes in einen Untertrum des Handlaufes übergeht. Dieser Bereich ist meist von außen zugänglich, so dass eine nachträgliche Montage an bereits installierte Rolltreppen in einfacher Weise möglich ist.

Ebenfalls vorteilhaft ist es, wenn die Strahlungsquellen jeweils bei einer Leistungsaufnahme von 41 W [Watt] Strahlung mit einer Leistung von 14 W bis 15 W bei einer Wellenlänge von 254 nm emittieren. Mit einer solchen Ausbildung der Strahlungsquelle wird erreicht, dass die Krankheitserreger effektiv auf dem Handlauf unschädlich gemacht werden.

Gemäß einer zweckmäßigen Ausführungsform weist das Gehäuse auf seiner Innenseite eine Oberfläche auf, die die von den mindestens drei Strahlungsquellen emittierte elektromagnetische Strahlung im Wellenlängenbereich von 220 nm bis 280 nm zumindest teilweise reflektiert. Mit einer reflektierenden Oberfläche des Gehäuses wird die ursprünglich von den Strahlungsquellen emittierte Strahlung, die nicht auf den Handlauf im Betrieb gerichtet ist, auf den Handlauf umgelenkt und eine Steigerung der Effektivität der Handlaufdesinfektionsvorrichtung erreicht.

Ebenfalls vorteilhaft ist es, wenn das Gehäuse so ausgebildet ist, dass keine von den mindestens drei Strahlungsquellen emittierte elektromagnetische Strahlung aus dem Gehäuse tritt. Durch ein Gehäuse, aus dem keine Strahlung gelangt, wird die Emission von ultravioletter Strahlung in die Umwelt vermieden, so dass keine erhöhte Strahlungsbelastung von der Handlaufdesinfektionsvorrichtung ausgeht.

Gemäß einem weiteren Aspekt der Erfindung wird ein Verfahren zum Desinfizieren eines Handlaufes vorgeschlagen, bei dem der Handlauf mit einer erfindungsgemäßen Handlaufdesinfektionsvorrichtung bestrahlt wird.

Gemäß einer weiteren vorteilhaften Ausgestaltung des erfindungsgemäßen Verfahrens wird der Handlauf aus zumindest drei Richtungen bestrahlt, wobei eine erste Richtung einer zweiten Richtung im Wesentlichen entgegengerichtet ist und eine dritte Richtung im Wesentlichen orthogonal zu der ersten und der zweiten Richtung gerichtet ist.

Die Erfindung sowie das technische Umfeld werden nachfolgend anhand der Figuren näher erläutert. Es ist darauf hinzuweisen, dass die Figuren bevorzugte Ausführungsvarianten der Erfindung zeigen, diese jedoch nicht darauf beschränkt ist. Es zeigen schematisch:
- Fig. 1:: eine perspektivische Darstellung der erfindungsgemäßen Handlaufdesinfektionsvorrichtung in einer Schnittdarstellung,
- Fig. 2:: einen Querschnitt einer erfindungsgemäßen Handlaufdesinfektionsvorrichtung und
- Fig. 3:: eine erfindungsgemäße Vorrichtung im Betrieb in einer Seitenansicht.

Fig. 1 zeigt in einer perspektivischen Darstellung ein Ausführungsbeispiel einer erfindungsgemäßen Handlaufdesinfektionsvorrichtung 1, die bereits an einem Handlauf 4 einer Rolltreppe montiert ist, in einer perspektivischen Darstellung. Die Benutzer der Rolltreppe können sich während der Beförderung mit der Rolltreppe an dem Handlauf 4 festhalten und übertragen Krankheitserreger wie Keime, Viren und/oder Bakterien auf den Handlauf 4.

Die Handlaufdesinfektionsvorrichtung 1 weist ein Gehäuse 2 und mehrere in dem Gehäuse 2 angeordnete Strahlungsquellen 3 auf. Die Strahlungsquellen 3 sind als Röhren ausgebildet, die in der betriebsgemäßen Anordnung im Wesentlichen parallel zu der Längsrichtung des Handlaufes 4 angeordnet sind. Sie erstrecken sich somit von einer hier nicht dargestellten Eintrittsseite 5 der Handlaufdesinfektionsvorrichtung 1 bis zu einer Austrittsseite 6 der Handlaufdesinfektionsvorrichtung 1.

Die Strahlungsquellen 3 emittieren elektromagnetische Strahlung mit einer Wellenlänge von 220 nm bis 280 nm. Die Strahlung ist im Wesentlichen auf die Oberfläche des Handlaufes 4 gerichtet, an dem sich im Betrieb Bakterien, Keime und/oder Viren befinden können. Durch die ultraviolette Strahlung werden diese Krankheitserreger getötet bzw. unschädlich gemacht werden.

Eine Oberfläche 10 auf der Innenseite des Gehäuses 2 kann mit einer Beschichtung versehen sein, die ultraviolette elektromagnetische Strahlung reflektiert. Somit kann auch die elektromagnetische Strahlung, die beim Verlassen der Strahlungsquellen 3 nicht auf den Handlauf 4 gerichtet ist, durch Reflektion an der Oberfläche 10 auf den Handlauf 4 umgelenkt werden.

In Fig. 2 ist ein Querschnitt einer erfindungsgemäßen Handlaufdesinfektionsvorrichtung 1 gezeigt, welche an einem Handlauf 4 angeordnet ist. Sowohl der Handlauf 4 als auch die Handlaufdesinfektionsvorrichtung 1 weisen einen ovalen Querschnitt auf.

Die flache Seite des Handlaufes 4 ist im Betrieb als Ablagefläche 11 zu betrachten, auf die die Benutzer im Wesentlichen die Hände ablegen. Die Benutzer können den Handlauf 4 allerdings auch umgreifen, so dass Krankheitserreger an Seitenflächen 12 des Handlaufes 4 gelangen können. Die Strahlungsquellen 3 sind daher so angeordnet, dass die ultraviolette Strahlung aus drei Richtungen 7, 8, 9 auf den Handlauf 4 gerichtet ist. Auf diese Weise können die Krankheitserreger auf allen Oberflächen des Handlaufes 4 unschädlich gemacht werden.

In Fig. 3 ist eine Seitenansicht der Handlaufdesinfektionsvorrichtung 1 gezeigt, die im Betrieb an einem Handlauf 4 angeordnet ist. Im Betrieb bewegt sich der Handlauf 4 in Richtung des Pfeils. Die Handlaufdesinfektionsvorrichtung 1 weist somit eine Eintrittsseite 5 und eine Austrittsseite 6 auf, durch die der Handlauf 4 hindurchtritt, wobei der Handlauf beim Durchlaufen der Handlaufdesinfektionsvorrichtung 1 desinfiziert wird.

Durch die erfindungsgemäße Handlaufdesinfektionsvorrichtung 1 kann während des Betriebs einer Rolltreppe der Handlauf 4 permanent von Krankheitserregern befreit werden, so dass die Ausbreitung von Krankheiten erschwert wird.

Die für die erfindungsgemäße Handlaufdesinfektionsvorrichtung 1 offenbarten Details und Vorteile sind auf das erfindungsgemäße Verfahren übertrag- und anwendbar.

### Bezugszeichenliste

- 1: Handlaufdesinfektionsvorrichtung
- 2: Gehäuse
- 3: Strahlungsquelle
- 4: Handlauf
- 5: Eintrittsseite
- 6: Austrittsseite
- 7: Erste Richtung
- 8: Zweite Richtung
- 9: Dritte Richtung
- 10: Oberfläche
- 11: Ablagefläche
- 12: Seitenfläche

## Patentansprüche

1. Handlaufdesinfektionsvorrichtung (1), umfassend zumindest ein Gehäuse (2) und mindestens drei Strahlungsquellen (3), die elektromagnetische Strahlung mit einer Wellenlänge von 220 nm bis 280 nm, insbesondere von 240 nm bis 250 nm, emittieren, wobei das Gehäuse (2) eine Eintrittsseite (5) und eine der Eintrittsseite (5) gegenüberliegende Austrittsseite (6) für einen Handlauf (4) aufweist, **dadurch gekennzeichnet, dass** die mindestens drei Strahlungsquellen (3) in dem Gehäuse (2) so zwischen der Eintrittseite (5) und der Austrittseite (6) angeordnet sind, dass sie den Handlauf (4) aus drei Richtungen, von denen eine erste Richtung (7) einer zweiten Richtung (8) im Wesentlichen entgegengerichtet ist und eine dritte Richtung im (9) Wesentlichen orthogonal zu der ersten und der zweiten Richtung (7,8) gerichtet ist, bestrahlen können.

2. Handlaufdesinfektionsvorrichtung (1) nach Anspruch 1, wobei das Gehäuse (2) und/oder die mindestens drei Strahlungsquelle (3) eine Krümmung mit einem Radius von 0,3 m bis 0,7 m aufweisen.

3. Handlaufdesinfektionsvorrichtung (1) nach einem der vorhergehenden Ansprüche, wobei eine Strahlungsquelle (3) bei einer Leistungsaufnahme von 41 W Strahlung mit einer Leistung von 14 W bis 15 W bei einer Wellenlänge von 254 nm emittiert.

4. Handlaufdesinfektionsvorrichtung (1) nach einem der vorhergehenden Ansprüche, wobei das Gehäuse (2) eine Oberfläche (10) aufweist, die die von den mindestens drei Strahlungsquellen (3) emittierte elektromagnetische Strahlung im Wellenlängenbereich von 220 nm bis 280 nm zumindest teilweise reflektiert.

5. Handlaufdesinfektionsvorrichtung (1) nach einem der vorhergehenden Ansprüche, wobei das Gehäuse (2) so ausgebildet ist, dass keine von den mindestens drei Strahlungsquellen (3) emittierte elektromagnetische Strahlung aus dem Gehäuse (2) tritt.

6. Verfahren zum Desinfizieren eines Handlaufes (4), bei dem der Handlauf mit einer Handlaufdesinfektionsvorrichtung (1) nach einem der vorhergehenden Ansprüche bestrahlt wird.

7. Verfahren nach Anspruch 6, bei dem der Handlauf (4) aus zumindest drei Richtungen bestrahlt wird, wobei eine erste Richtung (7) einer zweiten Richtung (8) im Wesentlichen entgegengerichtet ist und eine dritte Richtung (9) im Wesentlichen orthogonal zu der ersten und der zweiten Richtung (7, 8) gerichtet ist.

## Claims

1. Handrail disinfection device (1), comprising at least one housing (2) and at least three radiation sources (3) which emit electromagnetic radiation with a wavelength of 220 nm to 280 nm, in particular of 240 nm to 250 nm, the housing (2) having an inlet side (5) and an outlet side (6) located opposite the inlet side (5) for a handrail (4), **characterized in that** the at least three radiation sources (3) in the housing (2) are arranged between the inlet side (5) and the outlet side (6) such that they are able to irradiate the handrail (4) from three directions, of which a first direction (7) is aligned substantially opposite to a second direction (8), and a third direction (9) is aligned substantially orthogonally to the first and the second direction (7, 8).

2. Handrail disinfection device (1) according to Claim 1, wherein the housing (2) and/or the at least three radiation sources (3) have a curvature with a radius of 0.3 m to 0.7 m.

3. Handrail disinfection device (1) according to one of the preceding claims, wherein one radiation source (3) with a power consumption of 41 W emits radiation with a power of 14 W to 15 W at a wavelength of 254 nm.

4. Handrail disinfection device (1) according to one of the preceding claims, wherein the housing (2) has a surface (10) which at least partly reflects the electromagnetic radiation emitted by the at least three radiation sources (3) in the wavelength range from 220 nm to 280 nm.

5. Handrail disinfection device (1) according to one of the preceding claims, wherein the housing (2) is constructed such that no electromagnetic radiation emitted by the at least three radiation sources (3) emerges from the housing (2).

6. Method for disinfecting a handrail (4), in which the handrail is irradiated with a handrail disinfection device (1) according to one of the preceding claims.

7. Method according to Claim 6, in which the handrail (4) is irradiated from at least three directions, a first direction (7) being aligned substantially opposite to a second direction (8), and a third direction (9) being aligned substantially orthogonally to the first and the second direction (7, 8).

## Revendications

1. Dispositif (1) de désinfection de main courante comprenant au moins un boîtier (2) et au moins trois sources de rayonnement (3) qui émettent un rayonnement électromagnétique d'une longueur d'onde de 220 nm à 280 nm et en particulier de 240 nm à 250 nm,
le boîtier (2) présentant pour une main courante (4) un côté d'entrée (5) et un côté de sortie (6) opposé au côté d'entrée (5),
**caractérisé en ce que**
les sources de rayonnement (3) au nombre de trois ou davantage étant disposées dans le boîtier (2) entre le côté d'entrée (5) et le côté de sortie (6) de telle sorte qu'elles puissent irradier la main courante (4) dans trois directions dont une première direction (7) est essentiellement opposée à une deuxième direction (8) et une troisième direction (9) est essentiellement perpendiculaire à la première et la deuxième direction (7, 8).

2. Dispositif (1) de désinfection de main courante selon la revendication 1, dans lequel le boîtier (2) et/ou les sources de rayonnement (3) au nombre de trois ou davantage présentent une courbure d'un rayon de 0,3 m à 0,7 m.

3. Dispositif (1) de désinfection de main courante selon l'une des revendications précédentes, dans lequel une source de rayonnement (3) émet à une longueur d'onde de 254 nm pour une puissance consommée de 41 W un rayonnement d'une puissance de 14 W à 15 W.

4. Dispositif (1) de désinfection de main courante selon l'une des revendications précédentes, dans lequel le boîtier (2) présente une surface (10) qui réfléchit au moins en partie le rayonnement électromagnétique émis par les sources de rayonnement (3) au nombre de trois ou davantage dans la plage de longueurs d'onde de 220 nm à 280 nm.

5. Dispositif (1) de désinfection de main courante selon l'une des revendications précédentes, dans lequel le boîtier (2) est configuré de telle sorte qu'aucun rayonnement électromagnétique émis par les sources de rayonnement (3) au nombre de trois ou davantage ne sorte hors du boîtier (2).

6. Procédé de désinfection d'une main courante (4) dans lequel la main courante est irradiée par un dispositif (1) de désinfection de main courante selon l'une des revendications précédentes.

7. Procédé selon la revendication 6, dans lequel la main courante (4) est irradiée dans au moins trois directions dont une première direction (7) est essentiellement opposée à une deuxième direction (8) et dont une troisième direction (9) est essentiellement perpendiculaire à la première et à la deuxième direction (7, 8).
